# EUROPÄISCHE PATENTSCHRIFT

(11) **EP 0 004 912 B1**
(45) Veröffentlichungstag und Bekanntmachung des Hinweises auf die Patenterteilung: **02.03.1983**
(21) Anmeldenummer: 79101031.7
(22) Anmeldetag: 04.04.1979
(51) Int. Cl.: G08B 26/00, H04Q 9/00

(54) **Gefahrenmeldeanlage**
Annunciator of danger
Avertisseur de danger

(30) Priorität: 19.04.1978 DE 2817090
(43) Veröffentlichungstag der Anmeldung: 31.10.1979
(73) Patentinhaber: SIEMENS AKTIENGESELLSCHAFT, 80333 München (DE)
(72) Erfinder: Schreyer, Karlheinz, D-8190 Wolfratshausen (DE); Oberstein, Karla, D-8021 Neuried (DE)

## Beschreibung

Die Erfindung bezieht sich auf eine Gefahrenmeldeanlage mit einer Mehrzahl von über Meldeleitungen angeschalteten Meldern, mit einem Speicher, mit einer Vergleichseinrichtung, mit einer zur zyklischen Abfrage der einzelnen Melder dienenden Melderabfrageeinrichtung und einer synchron dazu gesteuerten Speicherabfrageeinrichtung und mit einer der Melderabfrageeinrichtung nachgeschalteten Auswerteeinrichtung sowie mit einer Prüfeinrichtung, mit der aus den ankommenden Meidemeßwerten jeweils Störungs-bzw. Alarm- signale abgeleitet und einer Auswerteeinrichtung zugeführt werden.

Derartige Meldeanlagen sind bekannt, beispielsweise als öffentliche Feuermeldeanlage. Im allgemeinen sind diese Anlagen modular aufgebaut; dabei sind an die Anschaltbaugruppen in der Zentrale meist mehrere Leitungen anschließbar. Daraus ergibt sich die Notwendigkeit, den tatsächlich angeschalteten Meldern die richtigen Anseigen zuzuordnen und dafür zu sorgen, daß nicht beschaltete Leitungen keine Störungsanzeige bewirken.

Beispielsweise ist aus der DE-OS 25 52 080 eine Überwachungsanlage bekannt, in der mehrere örtliche Terminale über einen Kommunidationskanal mit einer Zentrale verbunden sind, um von diesen Terminalen Informationen über Zustandsänderungen in an die Terminale angeschlossenen Sensoren zu empfangen. Dabei sind zwei unterschiedliche Gruppen von Sensoren vorgesehen, z.B. Feuermelder und Einbruchmelder. Der einen Gruppe, beispielsweise den Einbruchmeldern, ist ein Blockierspeicher zugeordnet, der für jeden Sensor eine entsprechende Speicherzelle aufweist, die eine von zwei Zuständen annehmen kann. Zwischen dissen Zuständen kann durch von der Zentrale übertragene Steuerinformationen umgestellt werden, so daß die Abgabe einer Zustandsänderung eines Sensors beispielsweise zu bestimmten Zeiten blockiert werden kann.

Der Blockierspeicher, der nur für eine Gruppe von Sensoren jeweils Speicherplätze aufweist, dient lediglich als Einoder Ausschalter der entsprechenden Sensoren-Gruppe, Dabei ist as nicht möglich, festzustellen oder in dem entsprechenden Speicherplatz einzuschreiben, ob ein Sensor überhaupt vorhanden bzw. angeschlossen ist.

Aufgabe der Erfindung ist es daher, eine Gefahrenmeldeanlage der eingangs erwähnten Art zu schaffen, in der die einzelnen Melder direkt an einer Zentrale angeschlossen sind. Dabei soll die Anlage auf einfache Weise eine ständige Überwachung der Melderkonfiguration gewährleisten, wobei jede Änderung in der Belegung schnell und einfach in der Zentrale und in der Auswertung berücksichtigt werden kann.

Erfindungsgemäß wird diese Aufgabe dadurch gelöst, daß der in einer Zentrale vorgesehene Speicher eine entsprechende Anzahl von Speicherplätzen aufweist, die der Zahl der beschaltbaren Melderplätze der Anlage entspricht, wobei jedem Speicherplatz ein bestimmter Melderplatz zugeordnet ist und die Belegung dieses Melderplatzes über eine Eingabetastatur in den zugehörigen Speicherplatz des Melderspeichers einschreibbar ist, daß die Ausgänge der Speicher- und der Melder-Abfrage- einrichtungen an der Vergleichseinrichtung anliegen, von der die Störungs- bzw. Alarm- signale nur dann an die Auswerteeinrichtung weiterschaltbar sind, wenn für den gerade abgefragten Melderplatz eine Belegung im zugehörigen Speicherplatz gespeichert ist, und daß in der Auswerteeinrichtung eine Ausgabe- einrichtung vorgesehen ist, welche synchron mit den Abfregeeinrichtungen gesteuert wird und an deren Ausgänge jeweils den einzelnen Meldeleitungen zugeordnete Anzeigeeinrichtungen angeschaltet sind.

Die Anlage weist also in der Zentrale einen Speicher, z.B. einen Schreib-Lese-Speicher, auf, in dem über eine Eingabetastatur die Belegung jeder einzelnen Meldeleitung eingespeichert wird. Mit der Multiplex-Abfrage-Einrichtung werden die einzelnen Meldeleitungen und die den Meldeleiturgen im Schreib-Lese-Speicher zugeordneten Speicherplätze synchron abgefragt, und die von den Meldeleitungen abgefragten Meldesignale zusammen mit den abgefragten Speichersignalen über eine Vergleichseinrichtung geführt und nur dann an die Auswerteeinrichtung weitergeschaltet, wenn der zugehörige Speicherplatz eine Belegung anzeigt. Die Weiterschaltung erfolgt über eine Multiplex-Ausgabeeinrichtung, die ebenfalls synchron zur Abfrage-Einrichtung gesteuert wird.

Der Schreib-Lese-Speicher enthält also die gesamte Anlagenkonfiguration entsprechend der Belegung der einzelnen Meldeleitungen. Die einzelnen Speicherplätze werden über eine Eingabetastatur beschrieben. Durch die Vergleichseinrichtung wird sichergestellt, daß eingehende Meldungen mit den eingespeicherten Elementen verglichen werden, und daß Störungsmeldungen oder Alarmmeldungen nur dann weitergegeben werden, wenn die betreffende Leitung belegt, wenn also der Melder in den betreffenden Speicherplatz als vorhanden eingetragen ist.

Als Vergleichseinrichtung und als Multiplex-Abfrage-bzw. Multiplex-Ausgabe-Einrichtung kann vorzugsweise ein Mikrocomputer Verwendung finden, der mit dem Speicher und der Auswerteeinrichtung verbunden ist.

In der Europäischen Anmeldung Nr. 79101029.1 (Prioritätstag 19.4.78) wird bei einer derartigen Gefahrenmeldeanlage die Aufgabe gelöst, den tatsächlichen Belegungszustand aller Meldeleitungen auf einfache Weise zu kontrollieren und in der Schreib-Lese-Speicher der Zentrale einzugeben.

Die Erfindung wird nachfolgend an einem Ausführungsbeispiel anhand der Zeichnung näher erläutert.

Die einzige Figur zeigt ein Schaltbild für eine Gefahrenmeldeanlage mit einer Zentrale Z, von der aus einzelne Meldelinien L1 ... Ln zu den Meldern M1 ... Mn führen. Die Meldeleitungen führen jeweils zu einer Melderanschaltung MA1 ... MAn, in welcher die Leitung bzw. die angeschlossenen Melder auf ihren Zustand überprüft werden. Je nach diesem Zustand erscheint an einem der drei Ausgänge ein Signal r für Ruhezustand, a für Alarmzustand oder a für Störungsmeldung.

Nimmt man als Beispiel die Verwendung von Diodenmeldern an, wie bei M dargestellt, so ergeben sich diese Meldesignale in folgender Weise: Von der Melderanschaltung MA1 wird ein Wechselstrom oder ein Gleichstrom mit abweichselnder Polarität auf die Meldeleitung L1 gegeben. Solange der Alarm-knopf K im Ruhezustand ist, fließt die eine Halbwelle des Leitungsstroms über die Diode D1 und ergibt in der Melderanschaltung MA1 das Ruhesignal r. Wird der Alarmknopf K gedrückt, so fließt die andere Halbwelle des Leitungsstroms über die Diode D2 und ergibt in der Melderanschaltung MA1 das Alarmsignal a.

Bei Leitungsunterbrechung kann überhaupt kein Strom über den Melder M fließen. Dies wird in der Melderanschaltung als Störungssignal s ausgewertet. Dieses Störungssignal wird auch erzeugt, wenn durch einen Leitungskurzschluß beide Halbwellen empfangen werden können. Ist kein Melder an die Leitung angeschlossen, so würde dies ebenfalls als Störungssignal gemeldet, wenn nicht in der Zentrale entsprechende Vorkehrungen getroffen würden.

In der Zentrale werden über eine Multiplex-Abfrageeinrichtung (dargestellt als Drehwähler) MX1 und MX2 die einzelnen Melderanschaltungen MA1 bis MAn zyklisch abgefragt, und zwar über die Abfrageeinrichtung MX1 die Ausgänge a für das Alarmsignal und über die Abfrageeinrichtung MX2 die Ausgänge s für Störungssignale. Für die Ruhesignale r ist eine Abfrageeinrichtung im allgemeinen nicht erforderlich, da der Ruhezustand nicht eigens angezeigt zu werden braucht. Sobald an einer Melderanschaltung ein Alarm- oder Störungssignal erscheint, wird es über die Vergleichseinrichtung VG der Alarmauswertung AA oder der Störungsauswertung AS zugeführt.

Um jedoch Meldungen nur dann auszuwerten, wenn die betreffende Leitung auch beschaltet ist, ist in der Zentrale weiterhin ein Schreib-Lese-Speicher SP vorgesehen, in dessen einzelnen Speicherplätzen Sp1 ... Spn die Belegung jeder Meldeleitung L1 bis Ln gespeichert ist. Über eine Eingabevorrichtung, etwa eine Tastatur T, wird bei Inbetriebnahme der Anlage in jeden Speicherplatz ein Belegtzustand eingegeben, wenn an der zugehörigen Leitung ein Melder hängt. Ist also der Melder M1 1 angeschaltet, so wird der Kontakt T1 geschlossen, und am Ausgang des Speicherplatzes Sp1 erscheint eine logische Eins. Die Speicherausgänge werden durch eine Multiplex-Abfrage- einrichtung MX7 synchron mit den Melderanschaltungen abgefragt, das abgefragte Signal wird ebenfalls der Vergleichseinrichtung VG zugeführt. Über die Koinzidenzglieder AN und AN2 werden die Alarmsignale a und die Störungssignale s über die Vergleichseinrichtung nur dann an die Auswerteschaltungen weitergegeben, wenn der betreffende Speicherplatz als belegt festgestellt wurde. Die Funktionen der Vergleichseinrichtung und der Multiplex-Abfrage-Einrichtungen können natürlich von einem Mikrocomputer mit entsprechender Programmierung und mit einem zugeordneten Schreib-Lese-Speicher durchgeführt werden.

Die Alarmauswertung AA und die Störungsauswertung AS enthalten jeweils eine Multiplex-Ausgabevorrichtung MX4 und MX5, über die ein Alarmsignal a oder ein Störungssignal s einer bestimmten Meldeleitung in der Anzeigeeinrichtung zur Einschaltung der jeweils zugehörigen Leuchtdiode AD1 ... ADn bzw. SD1 ... SDn verwendet wird. Um die anzeige zu stabilisieren, ist jeder Leuchtdiode jeweils ein Flip-Flop AF1 ... AFn bzw. SF1 ... SFn zugeordnet. Das Alarmsignal wird darüber hinaus einem bistabilen Alarmschalter BAS zugeführt, der in üblicher Weise akustischen Alarm gibt oder die Alarmmeldung an eine übergeordnete Zentrale weiterschaltet.

## Patentansprüche

1. Gefahranmeldeanlage mit einer Mehrzahl von über Meldeleitungen (L1Ln) angeschalteten Meldern (M1-Mn), mit einem Speicher (SP), mit einer Vergleichseinrichtung (VG), mit einer zur zyklischen Abfrage der einzelnen Melder dienenden Melderabfragseinrichtung (MX1, MX2) und einer synchron dazu gesteuerten Speicherabfrageeinrichtung (MX7) und mit einer der Melderabfrageeinrichtung nachgeschalteten Auswerteeinrichtung (AS) sowie mit einer Prüfeinrichtung (MA1-MAnI, mit der aus den ankommenden Meldermeßwerten jeweils Störungs- bzw. Alarmsignale abgeleitet und der Auswerteeinrichtung zugeführt werden, dadurch gekennzeichnet, daß der in einer Zentrale (Z) vorgesehene Speicher (SP) eine entsprechende Anzahl von Speicherplätzen (SP1 bis SPn) aufweist, die der Zahl der beschaltbaren Melderplätze (M 1 bis Mn) der Anlage entspricht, wobei jedem Speicherplatz (SP1 bis SPn) ein bestimmter Melderplatz (M1 bis Mn) zugeordnet ist und die Belegung dieses Melderplatzes über eine Eingabetastatur (T) in den zugehörigen Speicherplatz (SP1 bis SPn) des speichers (SP) einschreibbar ist, daß die Ausgänge der Speicher- und der Melder-Abfrageeinrichtungen (MX1, MX2, MX7) an der Vergleichseinrichtung (VG) anliegen, von der die Störungs- bzw. Alarm-signale (s,a) nur dann an die Auswerteeinrichtung (AS, AA) weiterschaltbar sind, wenn für den gerade abgefragten Melderplatz eine Belegung im zugehörigen Speicherplatz gespeichert ist, und daß in der Auswerteeinrichtung (AA, AS) eine Ausgabe- Einrichtung (MX4, MX5) vorgesehen ist, welche synchron mit den Abfrage-Einrichtungen (MX1, MX2, MX7) gesteuert wird und an deren Ausgängen jeweils den einzelnen Meldeleitungen zugeordnete Anzeigeeinrichtungen (AD1 ... ADn, SD1 ... SDn) angeschaltet sind.

2. Gefahrenmeldeanlage nach Anspruch 1, dadurch gekennzeichnet, daß als Vergleichseinrichtung (VG) und als synchron gesteuerte Abfrageeinrichtungen (MX1, MX2, MX7) bzw. als Ausgabeeinrichtungen (MX4, MX5) ein Mikro-prozessor mit angeschaltetem Speicher verwendet ist.

## Revendications

1. Système avertisseur de danger, avec plusieurs dispositifs avertisseurs branchés par l'intermédiaire de lignes de signalisation, avec une mémoire, avec un dispositif de comparaison, avec un dispositif d'interrogation du dispositif de signalisation servant à l'interrogation cyclique des différents dispositifs avertisseurs et un dispositif d'interrogation de la mémoire commandé en synchronisme, et avec un dispositif d'évaluation monté en aval du dispositif d'interrogation des dispositifs avertisseurs, ainsi qu'avec un dispositif de contrôle à l'aide duquel on dérive des valeurs de mesure des dispositifs de signalisation qui entrent respectivement des signaux de dérangement et des signaux d'alarme et on les applique à un dispositif d'évaluation, caractérisé par le fait que la mémoire (SP) disposée dans un central (Z) comporte un nombre d'emplacements de mémoire (SP1 à SPn) qui correspond au nombre d'emplacements de dispositifs de signalisation du système qui sont susceptibles d'être branchés, à chaque emplacement de mémoire (SP1 à SPn) étant associé un emplacement déterminé du dispositif de signalisation (M1 à Mn) et l'occupation de cet emplacement de dispositif avertisseur étant susceptible d'être inscrite, par l'intermédiaire d'un clavier d'entrée (T), dans l'emplacement de mémoire associé (SP1 à SPn) de la mémoire des dispositifs avertisseurs (SP), que les sorties du dispositif d'interrogation (MX1, MX2, MX7) de la mémoire et des dispositifs avertisseurs sont reliées au dispositif de comparaison (VG) dont les signaux de dérangement ou d'alarme (s, a) ne sont commutés au dispositif d'évaluation (AS, AA) que si pour l'emplacement du dispositif avertisseur une occupation est mémorisée à l'emplacement de mémoire associé, et que dans le dispositif d'évaluation (AA, AS) est prévu un dispositif de sortie (MX4, MX5) qui est commandé en synchronisme avec les dispositiifs d'interrogation (MX1, MX2, MX7) et aux sorties duquel sont reliés les dispositifs d'affichage (AD1 ... ADn, SD1 ... SDn) associés respectivement aux différentes lignes de signalisation.

2. Système avertisseur de danger selon la revendication 1, caractérisé par le fait que l'on utilise comme dispositif de comparaison (VG) et comme dispositifs d'interrogation (MX1, MX2, MX7) commandée en synchronisme, ou comme dispositifs de sortie (MX4, MX5), un microprocesseur avec une mémoire qui lui est reliée.

## Claims

1. A danger alarm system comprising a plurality of alarms connected by message lines, and comprising a store, a comparison device, an alarm interrogation device serving to cyclically interrogate the individual alarms, and a store interrogation device that is synchronously controlled in relation to the latter and comprises an analysing device connected following the alarm interrogation device and a test device which derives interference signals and alarm signals coming from the alarm test values and fed to an analysing device, characterised in that the store (SP) arranged in a central unit (Z) possesses an adequate number of storage locations (SP1 to SPn) corresponding to the number of alarm locations (M1 to Mn) of the system which can be wired, where each storage location SP1 to SPn) is assigned a specific alarm location (M1 to Mn) and the seizure of this alarm location can be read into the assigned storage location (SP 1 to SPn) by means of an entry keyboard (T), and that the outputs of the store interrogation device and the alarm interrogation device (MX1, MX2, MX3) are connected to the comparison device (VG) from which the interference and alarm signals (s, a) can only be advanced to the analysing device (AS, AA) if a seizure is stored in the assigned storage location for the currently interrogated alarm location, and that in the analysing device (AA, AS) there is arranged an output device (MX4, MX5) controlled synchronously with the interrogation devices (MX1, MX2, MX7), to whose outputs are connected display devices (AD1 ... ADn, SD1 ... SDn) respectively assigned to the individual message lines.

2. A danger alarm system as claimed in Claim 1, characterised in that a micro-processor having a connected store is used as comparison device (VG) and as synchronously controlled interrogation devices (MX1, MX2, MX7) and/or as output devices (MX4, MX5).
